# EUROPÄISCHE PATENTSCHRIFT

(11) **EP 2 287 552 B1**
(45) Veröffentlichungstag und Bekanntmachung des Hinweises auf die Patenterteilung: **10.06.2015**
(21) Anmeldenummer: 09290552.0
(22) Anmeldetag: 09.07.2009
(51) Int. Cl.: F28F 9/02, F25B 39/04

(54) **Wärmeübertrager**
Heat exchanger
Échangeur de chaleur

(43) Veröffentlichungstag der Anmeldung: 23.02.2011
(73) Patentinhaber: MAHLE Behr GmbH & Co. KG, 70469 Stuttgart (DE); Frape Behr S.A., 08040 Barcelona (ES)
(72) Erfinder: Gonzàlez Rechea, Pedro, 70193 Stuttgart (DE); Mayor Tonda, David, 08014 Barcelona (ES)
(74) Vertreter: Grauel, Andreas

(56) Entgegenhaltungen:
- EP-A2- 1 310 748
- JP-A- 2005 114 353
- JP-A- 2007 144 502
- US-A1- 2004 200 234

## Beschreibung

Die Erfindung betrifft einen Wärmeübertrager gemäß dem Oberbegriff des Anspruchs 1. So ein Wärmeübertrager ist aus EP 1 310 748 A bekannt.

Wärmeübertrager werden beispielsweise als Kondensatoren in einem Kühlmittelkreislauf von Kraftfahrzeugklimaanlagen eingesetzt, um gasförmiges, überhitztes Kältemittel auf eine Verflüssigungstemperatur bzw. darunter abzukühlen und zu verflüssigen. Die dem Kältemittel entzogene Wärme wird dabei an die Umgebung abgegeben. Innerhalb des Kondensators wird das Kältemittel durch eine Vielzahl von Rohrelementen geleitet, welche an ihren jeweiligen gegenüberliegenden Enden in Sammelrohre enden bzw. münden, von welchen eines vorzugsweise mit einem Sammelbehälter fluidverbunden sind.

Die Schnittstellen des Kondensators, z. B. zwischen Sammelrohr und Sammelbehälter, werden üblicherweise mittels Lötverfahren miteinander verbunden, um eine ausreichende und dauerhafte Dichtigkeit zwischen den einzelnen Bauteilen vorzusehen. Wenn die Sammelrohre und/oder Sammelbehälter aus geschweißten Rohren hergestellt sein, kann deren Oberfläche bereits mit einer lötfähigen Beschichtung versehen sein, so dass zum Verbinden dieser Komponenten mittels eines Lötverfahrens (z. B. im Lötofen) lediglich ein zusätzliches Flussmittel notwendig ist. Jedoch werden im Stand der Technik auch extrudierte Sammelrohre und Sammelbehälter verwendet.

Beispielsweise ist in DE 10 2007 018 722 A1 ein Kondensator für die Klimaanlage eines Kraftfahrzeuges beschrieben, der zwei Sammelrohre aufweist und einen neben einem der Sammelrohre angeordneten Behälter zur Aufnahme des Trocknungsmittels des Kältemittels der Klimaanlage, wobei das Sammelrohr und der Behälter mittels wenigstens zweier Strömungsöffnungen verbunden sind. Der Behälter ist dabei aus einem extrudierten Rohr gebildet.

Um einen Sammelbehälter auszubilden, werden im Stand der Technik Profilelemente verwendet, welche die Strömungsöffnungen aufweisen und welche mit dem Sammelbehälterrohr verbunden sind. Auch diese Profilelemente können als Extrusionsteil hergestellt werden.

In EP 1 443 294 ist ein gelöteter Wärmeübertrager beschrieben, welcher ein Sammelrohr aufweist, an welchem ein Anschlussflansch fixierbar und verlötbar ist. Der Anschlussflansch ist dabei durch Extrusion hergestellt.

Wenn sowohl das Sammelbehälterrohr als auch das Profilelement als extrudierte Bauteile hergestellt sind, besteht hinsichtlich des Vorsehens einer dichten Lötverbindung zwischen den beiden Bauteilen ein Problem darin, dass sowohl ein lötfähiges Material auf den beiden zu verbindenden Oberflächen der Bauteile als auch ein Flussmittel zum Löten erforderlich sind.

Um eine möglichst dichte Lötverbindung herzustellen, kann in diesem Fall beispielsweise ein Lötring verwendet werden, der entweder auf dem äußeren Umfang des Profilelements und des daran angrenzenden Sammelbehälterrohrs angeordnet wird oder der im Inneren des Profilelements angeordnet wird. Bei der ersten Alternative ist jedoch nachteilig, dass hierzu eine Fixierung des Rings auf dem äußeren Umfang des Sammelbehälterrohrs während des Lötens im Lötofen notwendig wäre und möglicherweise das Lot nicht in den zu füllenden Spalt zwischen dem Profilelement und dem Sammelbehälterrohr fließt. Die zweite Alternative ist in Bezug auf einen hierzu erforderlichen zusätzlichen Bearbeitungsschritt des Profilelements nachteilig und es besteht hierbei darüber hinaus die Gefahr, dass das Lot zu der Dichtoberfläche des Profilelements abfließt.

Daher ist es die Aufgabe der vorliegenden Erfindung, eine dichte und auf einfache Art und Weise herstellbare Verbindung zwischen einem Profilelement und einem Sammelbehälterrohr eines Wärmeübertragers, welche beide als extrudierte Teile hergestellt sind, vorzusehen.

Die Aufgabe der vorliegenden Erfindung wird durch einen Wärmeübertrager mit den Merkmalen gemäß Anspruch 1 gelöst. Vorteilhafte Weiterbildungen der vorliegenden Erfindung sind in den Unteransprüchen definiert.

Erfindungsgemäß wird ein Wärrneübertrager, insbesondere ein Kondensator für ein Kraftfahrzeug, bereitgestellt, welcher einen Block aufweist, welcher eine Vielzahl von Rohrelementen aufweist, welche jeweils an zumindest einem Rohrende oder an beiden Rohrenden in ein Sammelrohr münden, welches mit einem Sammelbehälter in Fluidverbindung steht und der Sammelbehälter aus zumindest einem Profilelement und einem extrudierten Sammelbehälterrohr besteht, wobei die Verbindung des Profilelements und des Sammelbehälterrohrs eine Lötverbindung ist, welche über ein in dem Profilelement angeordnetes zylindrisches Element erfolgt. Durch Einfügen des zylindrischen Elements direkt in das Profilelement werden zusätzliche Bearbeitungsschritte vermieden. Auch ist eine zusätzliche Fixierung des zylindrischen Elements während des Lötens im Lötofen nicht erforderlich.

Gemäß einer bevorzugten Ausführungsform ist das zylindrische Element in einem Endabschnitt des Profilelements angeordnet.

Gemäß noch einer bevorzugten Ausführungsform ist das zylindrische Element mit einem ersten Abschnitt in dem Endabschnitt des Profilelements angeordnet, und steht mit einem zweiten Abschnitt über den Endabschnitt des Profilelements hervor. Durch Einbringen des zylindrischen Elements direkt in den Spalt zwischen Profilelement und Sammelbehälterrohr wird eine sichere und dichte Löterbindung der beiden Bauteile gewährleistet.

Gemäß noch einer weiteren bevorzugten Ausführungsform weist der Endabschnitt des Profilelements eine Innenwand auf, welche sich von einem äußeren Ende des Profilelements nach innen konisch verjüngt. Durch diese Ausgestaltung des ersten Endabschnitts wird eine gute Benetzung und somit eine zuverlässige Lötverbindung zwischen den beiden Bauteilen erreicht.

Noch bevorzugten endet der sich konisch nach innen verjüngende Abschnitt des Endabschnitts an einem ersten gestuften Abschnitt, in welchem der Endabschnitt des Profilelements hohlzylindrisch ausgebildet ist, wobei der Innendurchmesser des ersten gestuften Abschnitts kleiner ist als der kleineste Innendurchmesser des sich konisch nach innen verjüngenden Abschnitts. Durch den verkleinerten Innendurchmesser des ersten gestuften Abschnitts gegenüber dem sich nach innen verjüngenden Abschnitt kann das in den Endabschnitt des Profilelements einzufügende Sammelbehälterrohr in diesem mittels Presssitz gehalten bzw. fixiert werden.

In noch einer weiteren bevorzugten Ausführungsform endet der erste gestufte Abschnitt an einem zweiten gestuften Abschnitt, in welchem der Endabschnitt des Profilelements hohlzylindrisch ausgebildet ist, wobei der Innendurchmesser des zweiten gestuften Abschnitts kleiner ist als der Innendurchmesser des ersten gestuften Abschnitts.

Besonders bevorzugt ist es, wenn das zylindrische Element in dem sich verjüngenden Abschnitt des Endabschnitts des Profilelements angeordnet ist.

Vorzugsweise liegt das zylindrische Element an einer ersten Stufe des ersten gestuften Abschnitts an. Die erste Stufe bildet somit vorteilhafterweise einen Anschlag bzw. eine Anlagefläche für das zylindrische Element.

Das zylindrische Element ist als Ring ausgebildet, welcher einen Grundkörper aufweist, der mit einer Beschichtung aus einem lötfähigen Material versehen ist.

Die Beschichtung weist ein Flussmittel auf.

Gemäß einer weiteren bevorzugten Ausführungsform ist der Sammelbehälter als rohrförmiges Element mit einem ersten Endabschnitt und einem zweiten Endabschnitt ausgebildet, wobei der erste Endabschnitt des rohrförmigen Elements in den Endabschnitt des Profilelements eingefügt ist.

Besonders bevorzugt ist der Endabschnitt des rohrförmigen Elements in ersten gestuften Abschnitt des Profilelements eingepresst.

Vorzugsweise liegt der Endabschnitt des rohrförmigen Elements an einer zweiten Stufe des zweiten gestuften Abschnitts des Profilelements an. Somit bildet die zweite Stufe auf vorteilhafte Weise einen Anschlag bzw. eine Anlagefläche für den in das Profilelement eingeführten Endabschnitt des rohrförmigen Elements.

Gemäß einer weiteren bevorzugten Ausführungsform liegt der zweite Abschnitt des zylindrischen Elements an zumindest einem Abschnitt an dem äußeren Umfang des rohrförmigen Elements an. Dies sieht eine besonders zuverlässige Abdichtung der beiden Bauteile bzw. der Verbindung der beiden Bauteile vor.

Gemäß noch einer bevorzugten Ausführungsform weist das Profilelement zumindest eine Überströmöffnung, insbesondere zwei Überströmöffnungen, auf.

Im Folgenden wird die Erfindung anhand eines Ausführungsbeispiels unter Bezugnahme auf die Zeichnung detailliert erläutert. In der Zeichnung zeigen:
- Fig.1: Ansicht eines Abschnitts eines Wärmeübertragers gemäß einer Ausführungsform;
- Fig. 2: eine teilweise geschnittene Ansicht eines Profilelements gemäß einer Ausführungsform;
- Fig. 3: eine teilweise geschnittene Ansicht des Profilelements von Fig. 2 mit einem darin eingesetzten zylindrischen Element;
- Fig. 4: eine Ansicht eines Profilelements und eines Sammelbehälterrohrs in einem nicht verbundenen Zustand;
- Fig. 5: eine Ansicht eines Profilelements und eines Sammelbehälterrohrs in verbundenem Zustand;
- Fig.6: eine Ansicht eines Profilelement-Sammelbehälterrohr-Verbunds, welcher mit einem Sammelrohr verbunden ist.

Fig. 1 ist eine Ansicht eines Wärmeübertragers 1 gemäß dem Stand der Technik. Der Wärmeübertrager 1 umfasst einen Block 2, welcher eine Vielzahl von parallelen Rohrelementen 3, die als Flachrohre ausgebildet sind, aufweist. Die Rohrelemente 3 sind von einem Kühlmittel durchströmbar, welches über einen hier nicht dargestellten Zulauf in den Block 2 eingeleitet wird und über einen hier ebenfalls nicht dargestellten Ablauf aus dem Block 2 abgeleitet wird. Zwischen den Rohrelementen 3 können außerdem hier nicht dargestellte Kühl- oder Wellrippen ausgebildet sein, durch welche im Betrieb des Kondensators bzw. Wärmeübertragers 1 Luft hindurch geleitet wird. Die jeweiligen Rohrenden 4 der Rohrelemente 3 münden auf gegenüberliegenden Stirnseiten in jeweils ein Sammelrohr 7, wobei hier nur eine Seite dargestellt ist. Das Sammelrohr 7 ist hierzu mit einer Vielzahl von Öffnungen 8 ausgebildet, welche in ihrer Größe und Form im Wesentlichen der Größe und Form der Rohrelemente 3 bzw. der Rohrenden 4 der Rohrelemente 3 entsprechen. Ein Sammelbehälter 100 ist an dem Block 2 über eine Befestigungseinrichtung 6 befestigt. Darüber hinaus ist der Sammelbehälter 100 aus einem Sammelbehälterrohr 5 und ein Profilelement 9 ausgebildet, so dass er mit dem Sammelrohr 7, wie im Zusammenhang mit Fig. 2 und Fig. 3 noch weiter beschrieben werden wird, verbunden ist.

Fig. 2 zeigt eine teilweise geschnittene Ansicht eines Profilelements 9 gemäß einer Ausführungsform. Das Profilelement 9 dient als Verbindungsstück zwischen dem in Fig. 1 dargestellten Sammelrohr 7 und dem ebenfalls in Fig. 1 dargestellten Sammelbehäfterrohr 5. Das Profilelement 9 ist als extrudiertes Bauteil hergestellt und weist zwei Überströmöffnungen 10, 10' auf, um eine Fluidverbindung zu dem Sammelrohr 7 bzw. zu den in das Sammelrohr 7 mündenden Rohrelementen 3 vorzusehen. Darüber hinaus weist das Profilelement 9 an einem Endabschnitt 11, welcher mit einem ersten Endabschnitt des Sammelbehälterrohrs (hier nicht dargestellt) zu verbinden ist, die folgende Geometrie auf. Der Endabschnitt 11 des Profilelements 9 weist eine Innenwand 12 auf, welche im Wesentlichen in drei Bereiche unterteilbar ist. In einem äußeresten Bereich des Endabschnitts 11 ist die Innenwand 12 derartig ausgebildet, dass sie sich von einem äußeren Ende 13 des Endabschnitts 11 bzw. des Profilelements 9 nach innen verjüngt, wobei der sich verjüngende Abschnitt 14 an einer ersten Stufe 15 endet. Von der ersten Stufe 15 weiter nach innen verlaufend schließt sich ein erster gestufter Abschnitt 16 an, wobei der Innendurchmesser an diesem ersten gestuften Abschnitt 16 kleiner ist als der kleinste Durchmesser des sich nach innen verjüngenden Abschnitts 14. Der erste gestufte Abschnitt 16 endet an einer zweiten Stufe 17. An die zweite Stufe 17 schließt sich ein zweiter gestufter Abschnitt 18 an, dessen Innendurchmesser kleiner ist als der Innendurchmesser des ersten gestuften Abschnitts 16. Der erste gestufte Abschnitt 16 und der zweite gestufte Abschnitt 18 sind jeweils hohlzylindrisch ausgebildet.

Fig. 3 zeigt das in Fig. 2 dargestellte Profilelement 9, welches wiederum lediglich im Endabschnitt 14 in geschnittener Ansicht dargestellt ist. Wie in der Figur erkennbar ist, ist ein zylindrisches Element 19 in dem Endabschnitt 14 angeordnet. Dabei weist das zylindrische Element 19 einen ersten Abschnitt 20 auf, welcher in den sich verjüngenden Abschnitt 14 eingefügt ist, wobei das zylindrische Element 19 auf der ersten Stufe 15 sitzt bzw. daran anschlägt. Mit einem zweiten Abschnitt 21 steht das zylindrische Element 19 über das äußere Ende 13 des Endabschnitts 14 hervor bzw. ragt davon ab. Das zylindrische Element 19 ist als Ring ausgebildet ist, welcher einen Grundkörper bzw. ein Substrat aufweist, das mit einer Beschichtung aus einem lötfähigen Material versehen ist. Darüber hinaus ist in der Beschichtung ein Flussmittel vorgesehen.

Fig. 4 zeigt eine Ansicht eines Profilelements 9 und eines Sammelbehälterrohrs 5 in einem nicht verbundenen Zustand bzw. das Profilelement 9, das Sammelbehälterrohr 5 und das zylindrische Element 19 in Einzelteilen, wohingegen Fig. 5 eine Ansicht des Profilelements 9 und des Sammelbehälterrohrs 5 in verbundenem Zustand ist. Das Sammelbehälterrohr 5 ist als rohrförmiges Element 24 ausgebildet und weist einen ersten Endabschnitt 22 und einen zweiten Endabschnitt 23 auf, wobei der erste Endabschnitt 22 des Sammelbehälterrohrs 5 mit dem Profilelement 9 zu verbinden ist. Um die Verbindung zwischen dem Profilelement 9 und dem Sammelbehälterrohr 5 herzustellen, wird dabei das zylindrische Element 19, wie bereits in Zusammenhang mit Fig. 3 beschrieben, mit seinem ersten Abschnitt 20 in den sich verjüngenden Abschnitt 14 des Endabschnitts 11 des Profilelements 9 eingefügt. Der erste Endabschnitt 22 des Sammelbehälterrohrs 5 wird dann in den bereits mit dem zylindrischen Element 19 versehenen Endabschnitt 11 eingefügt. Hierbei sind der Außendurchmesser des rohrförmigen Elements 24 bzw. der Innendurchmesser des ersten gestuften Abschnitts 15 des Profilelements 9 derartig abgemessen, dass der Endabschnitt 22 des Sammelbehälterrohrs 5 mittels eines Presssitzes in den ersten gestuften Abschnitt 15 aufgenommen ist, wobei der Endabschnitt 22 auf der zweiten Stufe 17 sitzt bzw. daran anschlägt. Der von dem äußeren Ende 13 des Endabschnitts 11 des Profilelements 9 abragende zweite Abschnitt 21 des zylindrischen Elements 19 umgibt in dem so zusammengefügten Zustand des Profilelements 9 und des Sammelbehälterrohrs 5 einen Abschnitt des äußeren Umfangs des ersten Endabschnitt 22 des Sammelbehälterrohrs 5 in dem Verbindungsbereich. Da das zylindrische Element 19 mit einer lötfähigen Beschichtung, die darüber hinaus auch ein Flussmittel aufweist, versehen ist, kann zwischen dem Sammelbehälterrohr 5 und dem Profilelement 9 eine Lötverbindung ohne weitere Hilfsmittel oder Zusatzstoffe hergestellt werden, beispielsweise durch Anordnen des Verbunds in einem Lötofen.

Fig. 6 zeigt schließlich eine Ansicht eines Profilelement-Sammelbehälterrohr-Verbunds, welcher auf die oben in Zusammenhang mit Fig. 5 beschriebene Art und Weise zusammengefügt bzw. verlötet worden ist, wobei der Profilelement-Sammeibehälterrohr-Verbund hier wiederum an ein Sammelrohr 7 angefügt ist. Die Verbindung zwischen dem eine Vielzahl von Öffnungen 8 aufweisenden Sammelrohr 7 und dem Profilelement-Sammelbehälterrohr-Verbund wird in der Ausführungsform durch eine Verbindungseinrichtung 6, wie bereits in Zusammenhang mit Fig. 1 erwähnt, erreicht. Das Sammelrohr 7 weist darüber hinaus zwei nicht dargestellte Öffnungen auf, welche in Ihrer Größe, Form und Position den an dem Profilelement 9 vorgesehenen Überströmöffnungen 10, 10' entsprechen, so dass zwischen dem Sammelbehälter 5 und dem Sammelrohr 7 eine Fluidverbindung für das den Rohrelementen 3 zuzuführende Kühlmittel existiert.

Der Wärmeübertrager gemäß der Erfindung kann somit im Bereich des Sammelbehälters und des Sammelrohrs bzw. des Profilelements aus extrudierten Bauteilen hergestellt werden und andererseits wird ermöglicht, dass die extrudierten Teilen auf einfache Art und Weise miteinander verlötbar sind, wodurch eine kostengünstige Herstellung ermöglicht wird.

**Bezugszeichentiste**
- 1: Wärmeübertrager
- 2: Block
- 3: Rohrelement
- 4: Rohrende
- 5: Sammelbehälter
- 6: Befestigungseinrichtung
- 7: Sammelrohr
- 8: Öffnung
- 9: Profilelement
- 10, 10': Überströmöffnung
- 11: Endabschnitt des Profilelements
- 12: Innenwand
- 13: äußeres Ende
- 14: sich verjüngende Abschnitt
- 15: erste Stufe
- 16: erster gestufter Abschnitt
- 17: zweite Stufe
- 18: zweiter gestufter Abschnitt
- 19: zylindrisches Element
- 20: erster Abschnitt des zylindrischen Elements
- 21: zweiter Abschnitt des zylindrischen Elements
- 22: erster Endabschnitt des Sammelbehälters
- 23: zweiter Endabschnitt des Sammelbehälters
- 24: rohrförmiges Element

## Patentansprüche

1. Wärmeübertrager (1), insbesondere Kondensator für ein Kraftfahrzeug, welcher einen Block (2) aufweist, welcher eine Vielzahl von Rohrelementen (3) aufweist, welche jeweils an zumindest einem Rohrende (4) in ein Sammelrohr (7) münden, welches mit einem Sammelbehälter in Fluidverbindung steht, wobei der Sammelbehälter zumindest ein extrudiertes Profilelement (9) und ein extrudiertes Sammelbehälterrohr (5) aufweist, **dadurch gekennzeichnet, dass** die Verbindung des Profilelements (9) und des Sammelbehälterrohrs (5) eine Lötverbindung ist, welche über ein in dem Profilelement (9) angeordnetes zylindrisches Element (19) erfolgt, wobei das zylindrische Element (19) als Ring ausgebildet ist, welcher einen Grundkörper aufweist, der mit einer Beschichtung aus einem lötfähigen Material versehen ist, wobei die Beschichtung ein Flussmittel aufweist.

2. Wärmeübertrager (1) nach Anspruch 1, **dadurch gekennzeichnet, dass** das zylindrische Element (19) in einem Endabschnitt (11) des Profilelements (9) angeordnet ist.

3. Wärmeübertrager (1) nach Anspruch 2, **dadurch gekennzeichnet, dass** das zylindrische Element (19) mit einem ersten Abschnitt (20) in dem Endabschnitt (11) des Profilelements (9) angeordnet ist, und mit einem zweiten Abschnitt (21) über den Endabschnitt (11) des Profilelements (9) hervorsteht.

4. Wärmeübertrager (1) nach Anspruch 2 oder 3, dadurch gekennzeichnen, dass der Endabschnitt (11) des Profilelements (9) eine Innenwand (12) aufweist, welche sich von einem äußeren Ende (13) des Profilelements (9) nach innen konisch verjüngt.

5. Wärmeübertrager (1) nach Anspruch 4, **dadurch gekennzeichnet, dass** der sich nach innen verjüngende Abschnitt (14) des Endabschnitts (11) an einem ersten gestuften Abschnitt (16) endet, in welchem der Endabschnitt (11) des Profilelements (9) hohlzylindrisch ausgebildet ist, wobei der Innendurchmesser des ersten gestuften Abschnitts (16) kleiner ist als der kleinste Innendurchmesser des sich nach innen verjüngenden Abschnitts (14).

6. Wärmeübertrager (1) nach Anspruch 5, **dadurch gekennzeichnet, dass** der erste gestufte Abschnitt (16) an einem zweiten gestuften Abschnitt (18) endet, in welchem der Endabschnitt (11) des Profilelements (9) hohlzylindrisch ausgebildet ist, wobei der Innendurchmesser des zweiten gestuften Abschnitts (18) kleiner ist als der Innendurchmesser des ersten gestuften Abschnitts (16).

7. Wärmeübertrager (1) nach einem oder mehreren der Ansprüche 4 bis 6, **dadurch gekennzeichnet, dass** das zylindrische Element (19) in dem sich verjüngenden Abschnitt (14) des Endabschnitts (11) des Profilelements (9) angeordnet ist.

8. Wärmeübertrager (1) nach einem oder mehreren der Ansprüche 5 bis 7, **dadurch gekennzeichnet, dass** das zylindrische Element (19) an einer ersten Stufe (15) an dem ersten gestuften Abschnitt (16) anliegt.

9. Wärmeübertrager (1) nach einem oder mehreren der Ansprüche 2 bis 8, **dadurch gekennzeichnet, dass** das Sammelbehälterrohr (5) als rohrförmiges Element (24) mit einem ersten Endabschnitt (22) und einem zweiten Endabschnitt (23) ausgebildet ist, wobei der erste Endabschnitt (22) des rohrförmigen Elements (24) in den Endabschnitt (11) des Profilelements (9) eingefügt ist.

10. Wärmeübertrager (1) nach Anspruch 9, **dadurch gekennzeichnet, dass** der erste Endabschnitt (22) des rohrförmigen Elements (24) in den ersten gestuften Abschnitt (16) des Profilelements (9) eingepresst ist.

11. Wärmeübertrager (1) nach Anspruch 9 oder 10, **dadurch gekennzeichnet, dass** der erste Endabschnitt (22) des rohrförmigen Elements (24) an einer zweiten Stufe (17) des zweiten gestuften Abschnitts (18) des Profilelements (9) anliegt.

12. Wärmeübertrager (1) nach einem oder mehreren der Ansprüche 9 bis 11, **dadurch gekennzeichnet, dass** der zweite Abschnitt (21) des zylindrischen Elements (19) an zumindest einem Abschnitt des ersten Endabschnitts (22) an dem äußeren Umfang des rohrförmigen Elements (24) anliegt.

13. Wärmeübertrager (1) nach einem oder mehreren der Ansprüche 1 bis 12, **dadurch gekennzeichnet, dass** das Profilelement (9) zumindest eine Überströmöffnung (10, 10'), insbesondere zwei Überströmöffnungen (10, 10'), aufweist.

## Claims

1. A heat exchanger (1), in particular a condenser for a motor vehicle, which comprises a block (2) having a plurality of pipe elements (3) that each lead at least at one pipe end (4) into a header (7) that is fluidically connected to a collecting tank, wherein the collecting tank has at least one extruded profile element (9) and an extruded collecting tank pipe (5), **characterised in that** the connection between the profile element (9) and the collecting tank pipe (5) is a soldered connection that is produced via a cylindrical element (19) arranged in the profile element (9), wherein the cylindrical element (19) is formed as a ring having a main body that is provided a coating made of a material that can be soldered, wherein the coating comprises a flux.

2. The heat exchanger (1) according to claim 1, **characterised in that** the cylindrical element (19) is arranged in an end portion (11) of the profile element (9).

3. The heat exchanger (1) according to claim 2, **characterised in that** the cylindrical element (19) is arranged with a first portion (20) in the end portion (11) of the profile element (9) and protrudes via a second portion (21) beyond the end portion (11) of the profile element (9).

4. The heat exchanger (1) according to claim 2 or 3, **characterised in that** the end portion (11) of the profile element (9) has an inner wall (12) that tapers conically inwardly from an outer end (13) of the profile element (9).

5. The heat exchanger (1) according to claim 4, **characterised in that** the inwardly tapering portion (14) of the end portion (11) ends at a first stepped portion (16), in which the end portion (11) of the profile element (9) is formed in a hollow-cylindrical manner, wherein the inner diameter of the first stepped portion (16) is smaller than the smallest inner diameter of the inwardly tapering portion (14).

6. The heat exchanger (1) according to claim 5, **characterised in that** the first stepped portion (16) ends at a second stepped portion (18), in which the end portion (11) of the profile element (9) is formed in a hollow-cylindrical manner, wherein the inner diameter of the second stepped portion (18) is smaller than the inner diameter of the first stepped portion (16).

7. The heat exchanger (1) according to one or more of claims 4 to 6, **characterised in that** the cylindrical element (19) is arranged in the tapering portion (14) of the end portion (11) of the profile element (9).

8. The heat exchanger (1) according to one or more of claims 5 to 7, **characterised in that** the cylindrical element (19) rests against a first step (15) at the first stepped portion (16).

9. The heat exchanger (1) according to one or more of claims 2 to 8, **characterised in that** the collecting tank pipe (5) is formed as a tubular element (24) with a first end portion (22) and a second end portion (23), wherein the first end portion (22) of the tubular element (24) is fitted into the end portion (11) of the profile element (9).

10. The heat exchanger (1) according to claim 9, **characterised in that** the first end portion (22) of the tubular element (24) is press-fit into the first stepped portion (16) of the profile element (9).

11. The heat exchanger (1) according to claim 9 or 10, **characterised in that** the first end portion (22) of the tubular element (24) rests against a second step (17) of the second stepped portion (18) of the profile element (9).

12. The heat exchanger (1) according to one or more of claims 9 to 11, **characterised in that** the second portion (21) of the cylindrical element (19) rests against at least one portion of the first end portion (22) at the outer periphery of the tubular element (24).

13. The heat exchanger (1) according to one or more of claims 1 to 12, **characterised in that** the profile element (9) has at least one overflow opening (10, 10'), in particular two overflow openings (10, 10').

## Revendications

1. Echangeur de chaleur (1), en particulier condenseur pour un véhicule automobile, échangeur de chaleur qui présente un bloc (2) qui comporte une multiplicité d'éléments tubulaires (3) qui débouchent à chaque fois dans un tube collecteur (7) au niveau d'au moins une extrémité tubulaire (4), tube collecteur qui est en communication fluidique avec un bac collecteur, où le bac collecteur présente au moins un élément profilé (9) extrudé et un tube de bac collecteur (5) extrudé,
**caractérisé en ce que** l'assemblage de l'élément profilé (9) et du tube (5) du bac collecteur est un assemblage brasé qui est réalisé en utilisant un élément cylindrique (19) disposé dans l'élément profile (9), où l'élément cylindrique (19) est configuré comme un anneau qui présente un corps de base qui est doté d'un revêtement se composant d'un matériau pouvant être brasé, où le revêtement présente un fondant.

2. Echangeur de chaleur (1) selon la revendication 1, **caractérisé en ce que** l'élément cylindrique (19) est disposé dans une partie d'extrémité (11) de l'élément profilé (9).

3. Echangeur de chaleur (1) selon la revendication 2, **caractérisé en ce que** l'élément cylindrique (19) est, par une première partie (20), disposé dans la partie d'extrémité (11) de l'élément profilé (9) et, par une seconde partie (21), est en saillie au-dessus de la partie d'extrémité (11) de l'élément profilé (9).

4. Echangeur de chaleur (1) selon la revendication 2 ou 3, **caractérisé en ce que** la partie d'extrémité (11) de l'élément profilé (9) présente une paroi intérieure (12) qui va en diminuant de façon conique, vers l'intérieur, à partir d'une extrémité extérieure (13) de l'élément profilé (9).

5. Echangeur de chaleur (1) selon la revendication 4, **caractérisé en ce que** la partie (14) de la partie d'extrémité (11), allant en diminuant vers l'intérieur, se termine au niveau d'une première partie étagée (16) dans laquelle la partie d'extrémité (11) de l'élément profilé (9) est configurée de façon cylindrique creuse, où le diamètre intérieur de la première partie étagée (16) est plus petit que le plus petit diamètre intérieur de la partie (14) allant en diminuant vers l'intérieur.

6. Echangeur de chaleur (1) selon la revendication 5, **caractérisé en ce que** la première partie étagée (16) se termine au niveau d'une seconde partie étagée (18) dans laquelle la partie d'extrémité (11) de l'élément profilé (9) est configurée de façon cylindrique creuse, où le diamètre intérieur de la seconde partie étagée (18) est plus petit que le diamètre intérieur de la première partie étagée (16).

7. Echangeur de chaleur (1) selon l'une quelconque ou plusieurs des revendications 4 à 6, **caractérisé en ce que** l'élément cylindrique (19) est disposé dans la partie (14), qui va en diminuant, de la partie d'extrémité (11) de l'élément profilé (9).

8. Echangeur de chaleur (1) selon l'une quelconque ou plusieurs des revendications 5 à 7, **caractérisé en ce que** l'élément cylindrique (19) est, au niveau d'un premier étage (15), en appui sur la première partie étagée (16).

9. Echangeur de chaleur (1) selon l'une quelconque ou plusieurs des revendications 2 à 8, **caractérisé en ce que** le tube (5) du bac collecteur est configuré comme un élément de forme tubulaire (24) comportant une première partie d'extrémité (22) et une seconde partie d'extrémité (23), où la première partie d'extrémité (22) de l'élément de forme tubulaire (24) est insérée dans la partie d'extrémité (11) de l'élément profilé (9).

10. Echangeur de chaleur (1) selon la revendication 9, **caractérisé en ce que** la première partie d'extrémité (22) de l'élément de forme tubulaire (24) est emmanchée à force dans la partie étagée (16) de l'élément profilé (9).

11. Echangeur de chaleur (1) selon la revendication 9 ou 10, **caractérisé en ce que** la première partie d'extrémité (22) de l'élément de forme tubulaire (24) est en appui sur un second étage (17) de la seconde partie étagée (18) de l'élément profilé (9).

12. Echangeur de chaleur (1) selon l'une quelconque ou plusieurs des revendications 9 à 11, **caractérisé en ce que** la seconde partie (21) de l'élément cylindrique (19) est, sur au moins une partie de la première partie d'extrémité (22), en appui sur la circonférence extérieure de l'élément de forme tubulaire (24).

13. Echangeur de chaleur (1) selon l'une quelconque ou plusieurs des revendications 1 à 12, **caractérisé en ce que** l'élément profilé (9) présente au moins une ouverture de trop-plein (10, 10'), en particulier deux ouvertures de trop-plein (10, 10').
